# EUROPÄISCHE PATENTSCHRIFT

(11) **EP 3 744 895 B1**
(45) Veröffentlichungstag und Bekanntmachung des Hinweises auf die Patenterteilung: **05.01.2022**
(21) Anmeldenummer: 19177211.0
(22) Anmeldetag: 29.05.2019
(51) Int. Cl.: E01C 5/06, E01C 11/10, E01C 7/14, E01C 23/10

(54) **VERFAHREN ZUR HERSTELLUNG EINER VERKEHRSFLÄCHE, VERKEHRSFLÄCHE UND FERTIGBETONPLATTE**
METHOD FOR PRODUCING A TRAFFIC AREA, TRAFFIC AREA AND PRE-CAST CONCRETE PANEL
PROCÉDÉ DE FABRICATION D'UNE SURFACE DE CIRCULATION, SURFACE DE CIRCULATION ET DALLE EN BÉTON PRÉFABRIQUÉ

(43) Veröffentlichungstag der Anmeldung: 02.12.2020
(73) Patentinhaber: BTE Stelcon GmbH, 76726 Germersheim (DE); Heinz Schnorpfeil Bau GmbH, 56253 Treis-Karden (DE); Otto Alte-Teigeler GmbH, 76467 Bietigheim (DE)
(72) Erfinder: Tulke, Ralf, 29313 Hambüren (DE); Kispert, Michael, 76768 Berg (DE); Tiemann, Andreas, 56253 Treis-Karden (DE)
(74) Vertreter: Andrejewski - Honke Patent- und Rechtsanwälte Partnerschaft mbB

(56) Entgegenhaltungen:
- EP-A1- 3 263 787
- EP-A2- 0 224 048
- DE-A1- 4 320 118
- DE-A1- 19 928 339
- KR-A- 20160 111 753
- KR-B1- 101 641 048
- US-B1- 9 347 232

## Beschreibung

Die Erfindung betrifft ein Verfahren zur Herstellung einer Verkehrsfläche bzw. Straßenverkehrsfläche - insbesondere im Zuge der Instandsetzung bzw. Ertüchtigung einer bereits bestehenden Verkehrsfläche (Bestandsfahrbahn), wobei zumindest eine Fertigbetonplatte auf einem Montageuntergrund aufgebracht wird, wobei in die Fertigbetonplatte eine Mehrzahl von Montageelementen einbetoniert ist und wobei die Montageelemente jeweils zumindest einen die Fertigbetonplatte durchsetzenden Einfüllkanal zum Einfüllen bzw. Einpressen eines Verpressmaterials aufweisen. Man ist dabei bestrebt das Verpressmaterial in den Zwischenraum zwischen der Fertigbetonplatte und dem Montageuntergrund möglichst vollflächig einzupressen. Die Erfindung betrifft außerdem eine Verkehrsfläche und eine Fertigbetonplatte.

Verfahren der vorstehend beschriebenen Art sind aus der Praxis in unterschiedlichen Ausführungsformen bekannt. Viele dieser Verfahren weisen jedoch den Nachteil auf, dass eine vollständige vollflächige Verfüllung des Verpressmaterials in den Zwischenraum zwischen Fertigbetonplatte und Montageuntergrund nicht immer gelingt. Vor allem die Kombination einer lagegenauen Höhenjustierung der Fertigbetonplatte einerseits mit der möglichst vollständigen Verfüllung des Zwischenraums zwischen Fertigbetonplatte und Montageuntergrund andererseits ist dabei nicht immer störungsfrei und funktionssicher durchführbar. Nicht selten entstehen störende Hohlräume, die den langfristigen störungsfreien und beschädigungsfreien Betrieb der Straßenverkehrsfläche einschränken. Das gilt vor allem für großflächige Fertigbetonplatten. Oftmals wird die Verpressung bzw. Verfüllung der Zwischenräume mit relativ hohem energetischen Aufwand betrieben. Nichtsdestoweniger resultieren bei vielen bekannten Verfahren störende Hohlräume und/oder eine lagegenaue Höhenjustierung der Fertigbetonplatten ist nur eingeschränkt möglich. Insoweit besteht Verbesserungsbedarf. Aus EP 3 263 787 A1 ist ein Verfahren zur Herstellung einer Verkehrsfläche, insbesondere im Zuge der Instandsetzung einer bereits bestehenden Verkehrsfläche bekannt. Dabei werden Fertigbetonplatten auf einem Montageuntergrund aufgebracht. In die Fertigbetonplatte ist eine Mehrzahl von Montageelementen einbetoniert, wobei die Montageelemente jeweils einen Einfüllkanal für Verpressmaterial und ein Justierelement aufweisen. Diese Maßnahmen haben sich grundsätzlich bewährt, sind aber nichtsdestoweniger verbesserungsfähig. - Weiterhin ist aus DE 199 28 339 A1 ein Verfahren zum hydraulischen Heben, Ausrichten und Festlegen von Flächenkonstruktionen bekannt. Hie werden auch verschiedene geeignete Verpressmaterialien für die Flächenkonstruktionen beschrieben.

Der Erfindung liegt das technische Problem zugrunde, ein Verfahren der eingangs genannten Art anzugeben, mit dem auf einfache und wenig aufwändige Weise einerseits eine vollständige und vollflächige Verfüllung des Zwischenraumes zwischen Fertigbetonplatte und Montageuntergrund möglich ist und mit dem andererseits auch eine präzise Höhenjustierung der Fertigbetonplatten durchführbar ist, wobei die hergestellte Straßenverkehrsfläche langfristig allen Anforderungen genügt. Der Erfindung liegt außerdem das technische Problem zugrunde, eine geeignete Verkehrsfläche und eine geeignete Fertigbetonplatte anzugeben.

Zur Lösung dieses technischen Problems lehrt die Erfindung ein Verfahren zur Herstellung einer Verkehrsfläche bzw. einer Straßenverkehrsfläche - insbesondere im Zuge der Instandsetzung bzw. Ertüchtigung einer bereits bestehenden Verkehrsfläche (Bestandsfahrbahn) -, wobei zumindest eine Fertigbetonplatte auf einem Montageuntergrund aufgebracht wird, wobei in die Fertigbetonplatte eine Mehrzahl von Montageelementen einbetoniert ist, wobei die Montageelemente jeweils zumindest einen die Fertigbetonplatte durchsetzenden Einfüllkanal zum Einfüllen bzw. Einpressen eines Verpressmaterials aufweisen und zumindest ein Justierelement zur Höhenjustierung der Fertigbetonplatte aufweisen,

wobei nach dem Aufbringen der Fertigbetonplatte auf dem Montageuntergrund mit den Justierelementen die Höhenjustierung durchgeführt wird, indem der vertikale Abstand a der Fertigbetonplatte zu dem Montageuntergrund jeweils eingestellt wird,

wobei Verpressmaterial durch die Einfüllkanäle in den Zwischenraum zwischen der Fertigbetonplatte und dem Montageuntergrund eingepresst wird wobei für die Verteilung des Verpressmaterials in der montageuntergrundseitigen Unterseite einer Fertigbetonplatte zumindest ein Verpressmaterial-Kanal vorhanden ist und vorzugsweise zumindest zwei Verpressmaterial-Kanäle vorgesehen sind und wobei als Verpressmaterial ein Gemisch aus zumindest zwei Komponenten eingesetzt wird, wobei eine Komponente ein organisches Polymer ist und eine Komponente eine anorganische Siliciumverbindung ist.

Bei den Fertigbetonplatten handelt es sich insbesondere um in der Draufsicht viereckige Fertigbetonplatten bzw. um in der Draufsicht viereckige Fertigbetonplatten mit zumindest zwei gegenüberliegenden abgerundeten bzw. gebogenen Seitenflächen. Es liegt im Rahmen der Erfindung, dass die Fertigbetonplatten zwei parallele bzw. im Wesentlichen zueinander parallele Oberflächen (Oberseite und Unterseite) aufweisen. Nach einer Ausführung der Erfindung bestehen die Fertigbetonplatten aus mit Fasern bewehrtem Beton.

Es empfiehlt sich, dass das Verpressmaterial - insbesondere beim Einbringen in die Einfüllkanäle - mindestens 50 Gew.-%, insbesondere mindestens 60 Gew.-%, vorzugsweise mindestens 65 Gew.-% der beiden Komponenten (organisches Polymer, anorganische Siliciumverbindung) aufweist. Gemäß bevorzugter Ausführungsform der Erfindung weist das Verpressmaterial - insbesondere beim Einfüllen in die Einfüllkanäle -, abgesehen von darin enthaltenem Wasser, mindestens 70 Gew.-%, insbesondere mindestens 75 Gew.-%, vorzugsweise mindestens 80 Gew.-%, bevorzugt mindestens 85 Gew.-% und sehr bevorzugt mindestens 90 Gew.-% der beiden Komponenten (organisches Polymer, anorganische Siliciumverbindung) auf. Zweckmäßigerweise ist das Verpressmaterial als Zweikomponentensystem ausgebildet und enthält - abgesehen von vorhandenem Wasser - lediglich die beiden Komponenten bzw. im Wesentlichen die beiden Komponenten (organisches Polymer, anorganische Siliciumverbindung). Es ist dabei möglich, dass das Verpressmaterial neben den beiden Komponenten und vorhandenem Wasser zusätzlich Additive enthält, die - bezogen auf das Gemisch aus den beiden Komponenten und den Additiven - vorzugsweise lediglich in einer Menge von maximal 5 Gew.-%, insbesondere maximal 4 Gew.-% und bevorzugt maximal 3 Gew.-% vorgesehen sind.

Es liegt im Rahmen der Erfindung, dass das organische Polymer zumindest ein Polyisocyanat bzw. ein Polyisocyanat ist. Abgesehen von darin enthaltenem Wasser weist das Verpressmaterial - insbesondere beim Einbringen in die Einfüllkanäle - mindestens 20 Gew.-%, insbesondere mindestens 25 Gew.-%, vorzugsweise mindestens 30 Gew.-% und bevorzugt zumindest 35 Gew.-% Polyisocyanat auf. - Es liegt weiterhin im Rahmen der Erfindung, dass die anorganische Siliciumverbindung zumindest ein Alkalisilikat bzw. ein Alkalisilikat ist und insbesondere zumindest ein Wasserglas bzw. ein Wasserglas ist. Abgesehen von in dem Verpressmaterial enthaltenem Wasser weist das Verpressmaterial - insbesondere beim Einfüllen in die Einfüllkanäle - einen Anteil von mindestens 20 Gew.-%, insbesondere von mindestens 25 Gew.-%, vorzugsweise von mindestens 30 Gew.-% und bevorzugt von mindestens 35 Gew.-% der anorganischen Siliciumverbindung auf. Zweckmäßigerweise beträgt das Gewichtsverhältnis der beiden Komponenten (organisches Polymer, anorganische Siliciumverbindung) - insbesondere beim Einfüllen des Verpressmaterials in die Einfüllkanäle - 2:1 bis 1:2, vorzugsweise 1,5:1 bis 1:1,5 und insbesondere 1,2:1 bis 1:1,2.

Es liegt weiterhin im Rahmen der Erfindung, dass das Verpressmaterial als flüssige Harzmischung durch die Einfüllkanäle in den Zwischenraum zwischen der Fertigbetonplatte und dem Montageuntergrund eingepresst wird und vorzugsweise in diesem Zwischenraum ohne Aufschäumen aushärtet. Der Ausführungsform des Aushärtens ohne Aufschäumen kommt dabei besondere Bedeutung zu. - Es liegt im Rahmen der Erfindung, dass der Zwischenraum zwischen einer Fertigbetonplatte und dem Montageuntergrund vollflächig und vollständig mit dem Verpressmaterial ausgefüllt wird, so dass zwischen Fertigbetonplatte und Montageuntergrund keine Hohlräume verbleiben. Gemäß bevorzugter Ausführungsform der Erfindung wird das erfindungsgemäße Verfahren mit der Maßgabe durchgeführt, dass die Schichtdicke des Verpressmaterials zwischen Fertigbetonplatte und Montageuntergrund nach dem Aushärten des Verpressmaterials 0,5 bis 2,5 cm, bevorzugt 0,7 bis 2 cm und besonders bevorzugt 1 bis 2 cm beträgt. Eine sehr bevorzugte Ausführungsform der Erfindung ist dadurch gekennzeichnet, dass diese Schichtdicke 1,2 bis 1,8 cm, insbesondere 1,3 bis 1,7 cm beträgt. Diese Schichtdicken haben sich im Rahmen des erfindungsgemäßen Verfahrens besonders bewährt.

Nach besonders empfohlener Ausführungsform der Erfindung ist ein Montageelement der Fertigbetonplatte zusätzlich als Transportanker zur Fixierung der Fertigbetonplatte an einer Transportvorrichtung ausgebildet. Bei der Transportvorrichtung kann es sich beispielsweise um einen Kran handeln. Zweckmäßigerweise weist ein Montageelement bei dieser Ausführungsform an seinem oberen Ende eine Fixierungseinrichtung auf, die insbesondere als Fixierungs-Innengewinde ausgebildet ist. Über diese Fixierungseinrichtung bzw. über dieses Fixierungs-Innengewinde wird das Montageelement bzw. der Transportanker an einer Transportvorrichtung - beispielsweise an einem Kran - befestigt. Mit der Transportvorrichtung wird eine Fertigbetonplatte zweckmäßigerweise zu ihrem Montageort bzw. Verlegeort überführt. Es liegt im Rahmen der Erfindung, dass im Anschluss an diesen Transport bzw. an diese Überführung das Justierelement in das zugeordnete Montageelement eingebracht, vorzugsweise eingeschraubt wird.

Vorzugsweise durchsetzt das Justierelement die Fertigbetonplatte bzw. durchsetzt das Justierelement die Fertigbetonplatte vollständig. Nach besonders empfohlener Ausführungsform der Erfindung weist das Justierelement den Einfüllkanal für das Verpressmaterial auf. Zweckmäßigerweise ist dazu das Justierelement innen hohl ausgebildet. Es liegt im Rahmen der Erfindung, dass vor dem Einpressen des Verpressmaterials durch den Einfüllkanal des Justierelementes die Höhenjustierung der Betonplatte mit dem Justierelement bzw. mit den Justierelementen der Montageelemente erfolgt. Zweckmäßigerweise ist das Justierelement dazu als schraubbares Justierrohr ausgebildet, wobei das Justierrohr beim Verschrauben relativ zum übrigen Montageelement in Richtung der Längsachse L des Montageelementes bewegbar bzw. verschiebbar ist. Dazu ist empfohlenermaßen am bzw. im Montageelement ein Justier-Innengewinde zum Schrauben des Justierrohres vorgesehen. Nach bevorzugter Ausführungsform der Erfindung weist das Justierelement ein Manipulierelement zum Verschrauben des Justierelementes auf. Dabei handelt es sich nach einer Ausführungsform um einen am oberen Ende des Justierelementes ausgebildeten Schraubenkopf, der zweckmäßigerweise als Mehrkantkopf ausgebildet ist. Das Justierelement kann mit Hilfe dieses Manipulierelementes, vorzugsweise Schraubenkopfes in Richtung der Längsachse L des zugeordneten Montageelementes verschraubt werden. Es liegt im Rahmen der Erfindung, dass beim Verschrauben des Justierelementes das Justierrohr aus der Unterseite der Fertigbetonplatte herausgeschraubt oder in die Unterseite der Fertigbetonplatte hereingeschraubt werden kann. Dadurch ist eine Höhenjustierung bzw. eine vertikale Höhenjustierung der Betonplatte möglich. Eine ganz besonders empfohlene Ausführungsform der Erfindung ist dadurch gekennzeichnet, dass das Justierelement eines Montageelementes nach der Höhenjustierung und nach dem Einpressen und Aushärten des Verpressmaterials aus der Fertigbetonplatte entfernt wird. Dann kann das Justierelement besonders bevorzugt wiederverwendet werden. Diese Wiederverwendbarkeit der Justierelemente kommt im Rahmen der Erfindung besondere Bedeutung zu. - Zweckmäßigerweise wird nach der Höhenjustierung und nach dem Einpressen und Aushärten des Verpressmaterials sowie vorzugsweise nach dem Entfernen des Justierelementes eine an der Oberfläche der Fertigbetonplatte verbleibende Öffnung an dem Montageelement durch einen Verschlussstopfen verschlossen, insbesondere oberflächenbündig verschlossen. Bei dem Verschlussstopfen kann es sich um einen Edelstahlbeton-Verschlussstopfen handeln.

Empfohlenermaßen weist eine im Rahmen des erfindungsgemäßen Verfahrens eingesetzte Fertigbetonplatte eine Fläche von 4 bis 10 m², vorzugsweise von 5 bis 9 m² und insbesondere eine Fläche von 6 bis 8 m² auf. Zweckmäßigerweise werden Fertigbetonplatten eingesetzt, die eine Dicke von 100 bis 450 mm, bevorzugt von 150 bis 400 mm und insbesondere von 180 bis 300 mm aufweisen. Die Flächenausdehnung einer im Rahmen des erfindungsgemäßen Verfahrens verwendeten Fertigbetonplatte beläuft sich beispielsweise auf 300 cm x 600 cm oder auf 250 cm x 500 cm.

Eine empfohlene Ausführungsform der Erfindung ist dadurch gekennzeichnet, dass eine bei dem erfindungsgemäßen Verfahren eingesetzte Fertigbetonplatte an zumindest zwei gegenüberliegenden Seitenflächen bzw. an zwei gegenüberliegenden Seitenflächen bogenförmig ausgebildet ist. Vorzugsweise werden dann zwei Betonplatten mit ihren bogenförmigen Seitenflächen - bogenförmige Seitenfläche an bogenförmige Seitenfläche - formschlüssig aneinander angeschlossen. Zweckmäßigerweise handelt es sich bei den beiden bogenförmigen Seitenflächen einer Fertigbetonplatte um ihre beiden gegenüberliegenden Stirn-Seitenflächen. Gemäß einer empfohlenen Ausführungsform sind die beiden Stirn-Seitenflächen einer Fertigbetonplatte bogenförmig ausgebildet, während die beiden anderen Seitenflächen der Fertigbetonplatte geradlinig und parallel bzw. im Wesentlichen parallel zueinander ausgebildet sind. Vorzugsweise sind auch die beiden gegenüberliegenden bogenförmigen Seitenflächen bzw. bogenförmigen Stirn-Seitenflächen parallel bzw. im Wesentlichen parallel zueinander angeordnet.

Gemäß einer bevorzugten Ausführungsform der Erfindung ist zumindest eine Seitenfläche bzw. sind zumindest zwei gegenüberliegende Seitenflächen einer Betonplatte jeweils mit zumindest einem Formschlusselement bzw. mit einer Mehrzahl von Formschlusselementen zur formschlüssigen Verbindung mit einer benachbarten Betonplatte ausgestattet. Zweckmäßigerweise sind die Formschlusselemente als Nutelemente und/oder Federelemente und/oder Dübelelemente und/oder als Dübelkammern ausgebildet. Es empfiehlt sich, dass zwei aneinander grenzende Betonplatten über eine Nut-Feder-Verbindung und/oder über eine Nut-Nut-Verbindung und/oder über eine Dübel-Dübelkammer-Verbindung oder dergleichen Verbindung miteinander verbunden sind.

Es liegt im Rahmen der Erfindung, dass der Fugenraum zwischen zwei aneinander angeschlossenen Betonplatten mit einer Fugenvergussmasse verfüllt wird. Empfohlenermaßen handelt es sich bei der Fugenvergussmasse um ein Mehrkomponentensystem, insbesondere um ein Zweikomponentensystem. Vorzugsweise wird ein Mehrkomponentensystem bzw. ein Zweikomponentensystem auf Basis zumindest eines Sulfids bzw. Polysulfids als Fugenvergussmasse eingesetzt. Es liegt im Rahmen der Erfindung, dass die verwendete Fugenvergussmasse - insbesondere im erhärteten Zustand - flüssigkeitsdicht und kraftstoffresistent ist.

Eine besonders bevorzugte Ausführungsform der Erfindung ist dadurch gekennzeichnet, dass zwei aneinandergrenzende Betonplatten bzw. zwei miteinander zu verbindende Betonplatten über eine Nut-Nut-Verbindung miteinander verbunden werden. Dabei erstreckt sich vorzugsweise zumindest eine Nut, insbesondere eine Nut in Längsrichtung jeder Seitenfläche der miteinander zu verbindenden Seitenflächen der beiden Betonplatten.

Zweckmäßigerweise sind die Nuten der beiden Betonplatten dabei auf gleicher Höhe bzw. im Wesentlichen auf gleicher Höhe angeordnet. Es empfiehlt sich, dass die beiden Nuten der miteinander zu verbindenden Seitenflächen bzw. Stirnflächen der beiden Betonplatten spiegelsymmetrisch bezüglich einer zwischen den beiden Seitenflächen der Betonplatten angeordneten Spiegelebene ausgebildet sind. Beim Verbinden der beiden Betonplatten werden die beiden Nuten und der weitere Fugenraum zwischen den Seitenflächen der Betonplatten zweckmäßigerweise mit der Fugenvergussmasse verfüllt. Diese Nut-Nut-Verbindung zweier Betonplatten hat sich im Rahmen der Erfindung besonders bewährt.

Erfindungsgemäß werden Fertigbetonplatten eingesetzt, die in ihrer montageuntergrundseitigen Unterseite zumindest einen Verpressmaterial-Kanal aufweisen und vorzugsweise zumindest zwei Verpressmaterial-Kanäle aufweisen. Zweckmäßigerweise verläuft ein Verpressmaterial-Kanal senkrecht bzw. im Wesentlichen senkrecht zu einer Seitenfläche der Betonplatte. Empfohlenermaßen handelt es sich um lineare bzw. im Wesentlichen lineare Verpressmaterial-Kanäle. Der Erfindung liegt die Erkenntnis zugrunde, dass mit den Verpressmaterial-Kanälen einerseits eine effektive Verteilung des Verpressmaterials im Zwischenraum zwischen einer Fertigbetonplatte und dem Montageuntergrund erzielt werden kann. Andererseits können die Verpressmaterial-Kanäle der Kontrolle einer vollständigen bzw. vollflächigen Verteilung des Verpressmaterials in dem Zwischenraum dienen. Im diesem Zusammenhang ist eine bevorzugte Ausführungsform dadurch gekennzeichnet, dass zumindest ein Verpressmaterial-Kanal zu einer Seitenfläche der Fertigbetonplatte hin offen ausgebildet ist. Vorzugsweise sind alle Verpressmaterial-Kanäle bzw. alle Enden dieser Verpressmaterial-Kanäle zu den Seitenflächen der Betonplatte hin offen ausgebildet. Gemäß einer Ausgestaltung der Erfindung sind zumindest zwei Verpressmaterial-Kanäle parallel zueinander bzw. im Wesentlichen parallel zueinander angeordnet. Es liegt im Rahmen der Erfindung, dass sich ein Verpressmaterial-Kanal von einer Seitenfläche der Betonplatte zur gegenüberliegenden Seitenfläche der Betonplatte hin erstreckt und zweckmäßigerweise zu diesen Seitenflächen der Betonplatte hin offen ausgebildet ist. Dadurch ist eine effiziente Kontrolle der vollständigen bzw. vollflächigen Verteilung des Verpressmaterials an den Seitenflächen der Betonplatte möglich. - Es empfiehlt sich, dass ein Verpressmaterial-Kanal eine Tiefe t von 2 bis 20 mm, vorzugsweise von 3 bis 10 mm aufweist und dass vorzugsweise ein Verpressmaterial-Kanal eine Breite b von 20 bis 100 mm, insbesondere von 30 bis 70 mm und bevorzugt von 40 bis 60 mm aufweist.

Es liegt im Rahmen der Erfindung, dass für das erfindungsgemäße Verfahren eine Fertigbetonplatte mit zumindest drei, vorzugsweise mit zumindest vier Montageelementen eingesetzt wird. Empfohlenermaßen weist dabei jedes Montageelement einen Einfüllkanal für das Verpressmaterial auf sowie bevorzugt ein Justierelement zur Höhenjustierung der Fertigbetonplatte. Es wurde bereits dargelegt, dass nach besonders bevorzugter Ausführungsform das in einem Montageelement vorhandene Justierelement den Einfüllkanal aufweist und zweckmäßigerweise erstreckt sich der Einfüllkanal in Längsrichtung des Justierelementes von einem Ende des Justierelementes zum anderen Ende des Justierelementes. Insoweit liegt es im Rahmen der Erfindung, dass der Einfüllkanal des Justierelementes zumindest bereichsweise von einem Außengewinde des Justierelementes umgeben ist, welches Außengewinde in ein Justier-Innengewinde des Montageelementes eingeschraubt ist bzw. einschraubbar ist. Die Einfüllkanäle haben zweckmäßigerweise einen kreisrunden Querschnitt. Eine bevorzugte Ausführungsform, der im Rahmen der Erfindung besondere Bedeutung zukommt ist dadurch gekennzeichnet, dass der Innendurchmesser d der Einfüllkanäle der Montageelemente bzw. der Justierelemente 10 bis 100 mm, vorzugsweise 20 bis 80 mm, insbesondere 25 bis 70 mm und bevorzugt 25 bis 65 mm beträgt. Eine sehr empfohlene Ausführungsform zeichnet sich dadurch aus, dass der Innendurchmesser der Einfüllkanäle 30 bis 60 mm beträgt. Diesem Innendurchmesser d der Einfüllkanäle kommt in Kombination mit dem erfindungsgemäß eingesetzten Verpressmaterial besondere Bedeutung zu. Das erfindungsgemäß eingesetzte Verpressmaterial kann besonders einfach und funktionssicher durch die Einfüllkanäle der Justierelemente mit dem relativ geringen Innendurchmesser d eingebracht werden. Im Übrigen erlaubt es das erfindungsgemäß verwendete Verpressmaterial, dass die Justierelemente nach besonders bevorzugter Ausführungsform der Erfindung im Anschluss an die Höhenjustierung und nach dem Einpressen und Aushärten des Verpressmaterials aus der Fertigbetonplatte bzw. aus den Montageelementen entfernt werden können und zwar auf einfache Weise entfernt werden können.

Weiterhin ist es im Rahmen der Erfindung bevorzugt, dass ein Zentral-Einfüllkanal zum Einfüllen bzw. Einpressen des Verpressmaterials in einem zentralmittigen Flächenabschnitt A der Betonplatte angeordnet ist, wobei vorzugsweise die Fläche des zentralmittigen Flächenabschnitts A 2 bis 10 %, vorzugsweise 2 bis 5 % der Oberfläche der Betonplatte beträgt. Besonders bevorzugt ist im Rahmen der Erfindung, dass der Zentral-Einfüllkanal zentralmittig bzw. im Wesentlichen zentralmittig bezüglich der Oberfläche der Betonplatte angeordnet ist. Bei dem Zentral-Einfüllkanal kann es sich um einen Einfüllkanal eines Montageelementes handeln oder aber um einen separaten Zentral-Einfüllkanal ohne Montageelement.

Eine besonders bevorzugte Ausführungsform des erfindungsgemäßen Verfahrens ist dadurch gekennzeichnet, dass eine Fertigbetonplatte mit zumindest drei, vorzugsweise mit zumindest vier Montageelementen eingesetzt wird, wobei jedes Montageelement der in der Draufsicht viereckigen Fertigbetonplatte jeweils in einem einer Ecke der Betonplatte zugeordneten Flächenviertel V angeordnet ist. Ein einer Ecke der Betonplatte zugeordnetes Flächenviertel V nimmt dabei 25 % der Oberfläche der Betonplatte in Anspruch. Zweckmäßigerweise können bei Vorhandensein von zumindest vier Montageelementen die in der Draufsicht gedachten Mittelpunkte der Montageelemente über gedachte Linien zu einem Viereck bzw. zu einem Rechteck verbunden werden. Nach bevorzugter Ausführungsform der Erfindung ist von vier Montageelementen jedes Montageelement in einem einer Ecke der Betonplatte zugeordneten Flächenviertel V angeordnet. Wenn nach bevorzugter Ausführungsform ein Zentral-Einfüllkanal vorgesehen wird, haben bei Vorhandensein von zumindest vier Montageelementen vorzugsweise alle vier Montageelemente den gleichen Abstand bzw. im Wesentlichen den gleichen Abstand zu dem Zentral-Einfüllkanal. Es empfiehlt sich, dass der Zentral-Einfüllkanal zentralmittig in einem durch die Verbindung der Mittelpunkte von vier Montageelementen aufgespannten gedachten Rechteck angeordnet ist.

Es wurde oben dargelegt, dass nach einer empfohlenen Ausführungsform der Erfindung in der montageuntergrundseitigen Unterseite der Betonplatte zumindest ein Verpressmaterial-Kanal vorhanden ist. Bevorzugt sind zumindest zwei solcher Verpressmaterial-Kanäle vorhanden und nach sehr empfohlener Ausführungsform der Erfindung haben diese beiden Verpressmaterial-Kanäle den gleichen Abstand zu dem Zentral-Einfüllkanal. Nach einer Ausführungsform der Erfindung weist eine erfindungsgemäße Betonplatte mehr als zwei Verpressmaterial-Kanäle auf, insbesondere drei bis zwölf Verpressmaterial-Kanäle, vorzugsweise drei bis zwölf zueinander parallele bzw. im Wesentlichen zueinander parallele Verpressmaterial-Kanäle.

Gegenstand der Erfindung ist auch eine Verkehrsfläche, vorzugsweise eine Straßenverkehrsfläche, wobei zumindest eine Fertigbetonplatte vorgesehen ist, die unter Zwischenschaltung einer Schicht eines Verpressmaterials auf einem Montageuntergrund aufgebracht ist, wobei die Fertigbetonplatte mit einer Mehrzahl von einbetonierten Montageelementen ausgestattet ist, wobei die Montageelemente jeweils zumindest einen die Fertigbetonplatte durchsetzenden Einfüllkanal für das Verpressmaterial aufweisen und jeweils zumindest ein Justierelement zur Höhenjustierung der Fertigbetonplatte aufweisen und wobei das Verpressmaterial ein Gemisch aus zumindest zwei Komponenten aufweist, wobei eine Komponente ein organisches Polymer und eine Komponente eine anorganische Silicium-Verbindung ist. Das bevorzugt eingesetzte Verpressmaterial wurde bereits weiter oben spezifiziert.

Gegenstand der Erfindung ist weiterhin eine Fertigbetonplatte, wobei die Fertigbetonplatte mit einer Mehrzahl von einbetonierten Montageelementen ausgestattet ist, wobei die Montageelemente jeweils zumindest einen die Fertigbetonplatte durchsetzenden Einfüllkanal für ein Verpressmaterial aufweisen und jeweils zumindest ein Justierelement zur Höhenjustierung der Fertigbetonplatte aufweisen und wobei an zumindest einer Seitenfläche, vorzugsweise an zumindest einer Stirnfläche der Fertigbetonplatte zumindest ein Formschlusselement oder eine Mehrzahl von Formschlusselementen für die Verbindung mit einer weiteren Fertigbetonplatte vorgesehen ist. Wie oben bereits dargelegt kommt besondere Bedeutung dabei einem an einer Seitenfläche bzw. Stirnfläche der Fertigbetonplatte vorgesehenen Nut als Formschlusselement zu, wobei sich diese Nut zweckmäßigerweise über die gesamte Länge der Seitenfläche bzw. Stirnfläche der Fertigbetonplatte erstreckt. Nach der bevorzugten Ausführungsform mit einer Nut-Nut-Verbindung der Betonfertigplatten ist an jeder von zwei gegenüberliegenden Seitenflächen bzw. Stirnflächen der Fertigbetonplatte jeweils zumindest eine Nut vorgesehen, zweckmäßigerweise jeweils eine über die Länge der Seitenfläche bzw. Stirnfläche sich erstreckende Nut vorgesehen. Die erfindungsgemäße Fertigbetonplatte ist zweckmäßigerweise mit Justierelementen ausgestattet, die jeweils den Einfüllkanal aufweisen und die - vorzugsweise nach der Höhenjustierung und nach dem Einpressen und Aushärten des Verpressmaterials - aus der Fertigbetonplatte entfernbar sind.

Der Erfindung liegt die Erkenntnis zugrunde, dass mit dem erfindungsgemäßen Verfahren eine besonders vollständige und vollflächige Verfüllung des Zwischenraumes zwischen Fertigbetonplatten und dem Montageuntergrund möglich ist. Dabei kann nichtsdestoweniger eine einfache, wenig aufwändige und insbesondere eine wenig energieaufwändige Verpressung des Verpressmaterials durchgeführt werden. Besondere Bedeutung kommt dabei dem erfindungsgemäß eingesetzten Verpressmaterial zu, das beim Einfüllen bzw. Einpressen in die Einfüllkanäle der Montageelemente relativ feinflüssig und niederviskos ist und sich nichtsdestoweniger durch eine schnelle Abbindbarkeit auszeichnet. Das erfindungsgemäße Verpressmaterial kann ohne Aufschäumen sehr vollständig in den Zwischenraum zwischen Fertigbetonplatten und Montageuntergrund eingefüllt werden und weist dabei eine optimale Festigkeitsentwicklung beim Erhärten auf. Im Zusammenhang mit dem vorstehend beschriebenen einfachen und effektiven Einbringen des Verpressmaterials kommt auch der bevorzugten Ausgestaltung der Montageelemente mit ihren die Betonplatte durchsetzenden Justierelementen mit integrierten Einfüllkanälen besondere Bedeutung zu. Sie unterstützen ein schnelles, gezieltes und einfaches Einpressen des Verpressmaterials. Hier ist auch die bevorzugte Anordnung und Verteilung der Montageelemente in einer Betonplatte - Insbesondere auch in Kombination mit dem vorzugsweise vorgesehenen Zentral-Einfüllkanal - von Bedeutung. Fernerhin sind die in den Seitenflächen der Betonplatten bevorzugt vorhandenen Formschlusselemente in Kombination mit dem erfindungsgemäß eingesetzten Verpressmaterial für eine langfristige, feste und beständige Anordnung der verlegten Betonplatten maßgeblich. Die bevorzugten Formschlusselemente gewährleisten eine optimale Querkraftübertragung bei mechanischen Beanspruchungen und wirken im Zusammenhang mit dem erfindungsgemäß eingesetzten Verpressmaterial überraschend stabilisierend im Hinblick auf eine hohe Lebensdauer der erfindungsgemäß hergestellten Verkehrsfläche. Das erfindungsgemäße Verfahren zeichnet sich insgesamt durch Einfachheit, geringen Aufwand und verhältnismäßig geringe Kosten aus. Auch das erfindungsgemäß eingesetzte Verpressmaterial ist relativ kostengünstig. Das Verpressmaterial zeichnet sich insbesondere auch durch eine hohe Wetterbeständigkeit, insbesondere hohe Frostbeständigkeit aus.

Nachfolgend wird die Erfindung anhand einer lediglich ein Ausführungsbeispiel darstellenden Zeichnung näher erläutert. Es zeigen in schematischer Darstellung:
- Fig. 1: eine perspektivische Darstellung einer Fertigbetonplatte zur Durchführung des erfindungsgemäßen Verfahrens (vor der Montage),
- Fig. 2: bereits verlegte Fertigbetonplatten,
- Fig. 3: eine Fertigbetonplatte für die Durchführung des erfindungsgemäßen Verfahrens in der Draufsicht,
- Fig. 4: eine perspektivische Ansicht einer verlegten bzw. montierten Fertigbetonplatte mit eingepresstem Verpressmaterial im Zwischenraum,
- Fig. 5: ein Montageelement für die Durchführung des erfindungsgemäßen Verfahrens und
- Fig. 6: den Verbindungsbereich zweier Fertigbetonplatten mit entsprechenden Formschlusselementen.

Die Figuren verdeutlichen ein erfindungsgemäßes Verfahren zur Herstellung einer Straßenverkehrsfläche 1, insbesondere im Zuge der Instandsetzung bzw. Ertüchtigung einer bereits bestehenden Verkehrsfläche (Bestandsfahrbahn). Im Rahmen des erfindungsgemäßen Verfahrens wird vorzugsweise und im Ausführungsbeispiel eine Mehrzahl von Fertigbetonplatten 2 auf einem Montageuntergrund 3 aufgebracht. Bei dem Montageuntergrund 3 mag es sich im Ausführungsbeispiel um eine Schottertragschicht handeln.

Erfindungsgemäß ist in jede Fertigbetonplatte 2 eine Mehrzahl von Montageelementen 4 einbetoniert, wobei die Montageelemente 4 jeweils einen die Fertigbetonplatte 2 durchsetzenden Einfüllkanal 5 zum Einfüllen bzw. Einpressen von Verpressmaterial 6 aufweisen. Die Montageelemente 4 sind bevorzugt und im Ausführungsbeispiel jeweils mit einem Justierelement 7 ausgestattet, das zur Höhenjustierung der jeweiligen Fertigbetonplatte 2 dient. Nach dem Aufbringen der Fertigbetonplatte 2 auf den Montageuntergrund 3 wird mit den Justierelementen 7 die Höhenjustierung der Fertigbetonplatte 2 durchgeführt, indem der vertikale Abstand a der Fertigbetonplatte 2 zu dem Montageuntergrund 3 jeweils eingestellt wird. Die Justierelemente 7 werden weiter unten noch näher erläutert.

Erfindungsgemäß wird das Verpressmaterial 6 durch die Einfüllkanäle 5 der Montageelemente 4 in den Zwischenraum 8 zwischen der Fertigbetonplatte 2 und dem Montageuntergrund 3 eingepresst. Die Einfüllkanäle 5 der Montageelemente 4 haben zweckmäßigerweise und im Ausführungsbeispiel einen kreisförmigen bzw. einen im Wesentlichen kreisförmigen Querschnitt. Der Innendurchmesser d der Einfüllkanäle 5 beträgt bevorzugt und im Ausführungsbeispiel 25 bis 70 mm, insbesondere 30 bis 65 mm. Vorzugsweise und im Ausführungsbeispiel ist eine Fertigbetonplatte 2 mit vier Montageelementen 4 ausgestattet, die jeweils einen Einfüllkanal 5 und ein Justierelement 7 aufweisen. Besonders bevorzugt und im Ausführungsbeispiel ist in dem Flächenviertel V jeder Ecke der Fertigbetonplatte 2 ein Montageelement 4 vorgesehen. Ein Flächenviertel V entspricht 25 % der Oberfläche der Fertigbetonplatte 2. Empfohlenermaßen und im Ausführungsbeispiel ist zusätzlich ein Zentral-Einfüllkanal 17 zum Einfüllen bzw. Einpressen des Verpressmaterials 6 in einem zentralmittigen Flächenabschnitt A der Betonplatte 2 angeordnet. Bevorzugt und im Ausführungsbeispiel beträgt die Fläche des zentralmittigen Flächenabschnittes A 2 bis 5 % der Oberfläche der Betonplatte 2. Es liegt im Rahmen der Erfindung, dass der Zentral-Einfüllkanal 17 wie im Ausführungsbeispiel zentralmittig in der Betonplatte 2 vorgesehen ist.

Bei dem durch die Einfüllkanäle 5 der Montageelemente 4 eingefüllten bzw. eingepressten Verpressmaterial 6 handelt es sich erfindungsgemäß um ein Gemisch aus zumindest zwei Komponenten. Dabei entspricht eine Komponente einem organischen Polymer und eine Komponente einer anorganischen Siliciumverbindung. Es liegt im Rahmen der Erfindung, dass das organische Polymer ein Polyisocyanat ist und dass die anorganische Siliciumverbindung ein Alkalisilikat, insbesondere ein Wasserglas ist. Das Gewichtsverhältnis der beiden Komponenten in dem Gemisch beträgt bevorzugt und im Ausführungsbeispiel 1,2:1 bis 1:1,2. Das Gemisch aus den beiden Komponenten wird als flüssige Harzmischung durch die Einfüllkanäle 5 in den Zwischenraum 8 zwischen Fertigbetonplatte 2 und Montageuntergrund 3 eingepresst und in diesem Zwischenraum härtet das Verpressmaterial 6 vorzugsweise ohne Aufschäumen aus. Die Schichtdicke des erhärteten Verpressmaterials in dem Zwischenraum 8 beträgt vorzugsweise und im Ausführungsbeispiel 0,5 bis 2 cm, bevorzugt 1 bis 2 cm. Es liegt im Rahmen der Erfindung, dass der Zwischenraum 8 zwischen Fertigbetonplatte 2 und Montageuntergrund 3 vollständig und vollflächig mit dem Verpressmaterial 6 verpresst wird.

Insbesondere in den Figuren 1 und 2 ist erkennbar, dass vorzugsweise und im Ausführungsbeispiel eine Fertigbetonplatte 2 an zwei gegenüberliegenden Stirn-Seitenflächen 9 bogenförmig ausgebildet ist. Zwei Betonplatten können mit ihren bogenförmigen Stirn-Seitenflächen 9 - bogenförmige Seitenfläche 9 an bogenförmige Seitenfläche 9 - formschlüssig aneinander angeschlossen werden. Die Stirn-Seitenflächen 9 können jeweils eine Mehrzahl von Formschlusselementen zur formschlüssigen Verbindung mit einer benachbarten Betonplatte 2 aufweisen. Die entsprechenden Formschlussverbindungen werden weiter unten im Zusammenhang mit der Fig. 6 noch näher erläutert. - Zweckmäßigerweise und im Ausführungsbeispiel wird der Fugenraum 14 zwischen zwei Betonplatten 2 mit einer Fugenvergussmasse verfüllt, wobei es sich bei der Fugenvergussmasse vorzugsweise um ein Zweikomponentensystem auf Basis zumindest eines Sulfids bzw. Polysulfids handelt.

Gemäß der Erfindung und im Ausführungsbeispiel sind in der montageuntergrundseitigen Unterseite 15 einer Betonplatte 2 Verpressmaterial-Kanäle 16 vorhanden. Bevorzugt und im Ausführungsbeispiel sind zwei Verpressmaterial-Kanäle 16 vorgesehen und ein Verpressmaterial-Kanal 16 verläuft zweckmäßigerweise und im Ausführungsbeispiel senkrecht zu zwei gegenüberliegenden Seitenflächen 9 der Betonplatte 2. Dabei erstreckt sich bevorzugt und im Ausführungsbeispiel ein Verpressmaterial-Kanal 16 von einer Seitenfläche 9 der Betonplatte 2 zur gegenüberliegenden Seitenfläche 9 der Betonplatte 2. Die beiden Enden des Verpressmaterial-Kanals 16 sind dabei vorzugsweise offen ausgebildet. Der Erfindung liegt die Erkenntnis zugrunde, dass mit den Verpressmaterial-Kanälen 16 zum einen eine effektive Verteilung des Verpressmaterials 6 im Zwischenraum 8 möglich ist. Zum anderen dienen die Verpressmaterial-Kanäle 16 zur Kontrolle der möglichst vollständigen und gleichmäßigen Verteilung des Verpressmaterials 6. Das gilt insbesondere für die bevorzugt an den Seitenflächen 9 der Betonplatte 2 offen ausgebildeten Verpressmaterial-Kanäle 16. Hier kann an der Öffnung eines Verpressmaterial-Kanals 16 festgestellt werden, ob Verpressmaterial 6 bis hierhin gelangt ist und ob somit die Verteilung des Verpressmaterials 6 vollständig und vollflächig erfolgt ist. Zweckmäßigerweise und im Ausführungsbeispiel weist ein Verpressmaterial-Kanal 16 eine Tiefe t von 3 bis 10 mm auf sowie bevorzugt eine Breite b von 30 bis 70 mm.

Die Fig. 5 zeigt eine besonders bevorzugte Ausführungsform eines erfindungsgemäß eingesetzten Montageelementes 4. Ein solches Montageelement 4 ist mit einem Justierelement 7 ausgestattet, das bevorzugt und im Ausführungsbeispiel die Betonplatte 2 vollständig durchsetzt. Empfohlenermaßen und im Ausführungsbeispiel weist das Justierelement 7 den Einfüllkanal 5 für das Verpressmaterial 6 auf, wobei sich der Einfüllkanal 5 im Inneren des Justierelementes 7 über die gesamte Länge des Justierelementes 7 erstreckt. Der Einfüllkanal 5 weist einen Innendurchmesser d auf. Mit dem Justierelement 7 erfolgt die Höhenjustierung der Betonplatte und dazu ist das Justierelement 7 bevorzugt und im Ausführungsbeispiel als schraubbares Justierrohr 18 ausgebildet. Dieses Justierrohr 18 ist beim Verschrauben relativ zum Übrigen Montageelement 4 in Richtung der Längsachse L des Montageelementes 4 verschiebbar. Dazu ist bevorzugt und im Ausführungsbeispiel das Justierrohr 18 in ein am Montageelement 4 vorgesehenes Justier-Innengewinde 19 eingeschraubt. Zweckmäßigerweise und im Ausführungsbeispiel ist an dem oberen Ende des Justierrohres 18 ein Schraubenkopf 21 vorgesehen, der mit einem nicht dargestellten SchraubWerkzeug betätigbar sind, sodass auf diese Weise das Justierrohr 18 aus der Unterseite 15 der Fertigbetonplatte 2 herausgeschraubt oder in die Unterseite 15 der Fertigbetonplatte 2 hereingeschraubt werden kann. Dadurch ist eine Höhenjustierung bzw. eine vertikale Höhenjustierung der Betonplatte 2 möglich. Das Justierelement 7 bzw. das Justierrohr 18 wird empfohlenermaßen und im Ausführungsbeispiel im Zuge der Höhenjustierung der Betonplatte 2 auf eine als Gegenlager ausgebildete Platte 20 am Montageuntergrund 3 aufgesetzt. Nach der Höhenjustierung der Betonplatte 2 wird das Verpressmaterial 6 am oberen Ende eines Justierelementes 7 durch den Einfüllkanal 5 des Justierelementes 7 eingefüllt bzw. eingepresst und gelangt durch den Einfüllkanal 5 zu dem Zwischenraum 8 zwischen der Betonplatte 2 und dem Montageuntergrund 3. Gemäß einer Ausgestaltung und im Ausführungsbeispiel nach Fig. 5 weist das Justierrohr 18 an seinem unteren Ende Austrittsöffnungen 22 für das Verpressmaterial 6 auf, wobei bevorzugt und im Ausführungsbeispiel die Austrittsöffnungen 22 in einer Seitenwandung des Justierrohres 18 vorgesehen sind.

Nach dem Einpressen und Aushärten des Verpressmaterials 6 kann ein Justierelement 7 nach bevorzugter Ausführungsform der Erfindung aus dem Montageelement 4 bzw. aus dessen Justier-Innengewinde 19 herausgeschraubt werden und nach besonders empfohlener Ausführungsform kann das aus der Betonplatte 2 entfernte Justierelement 7 dann weiterverwendet werden. Es liegt im Übrigen im Rahmen der Erfindung, dass nach dem Entfernen des Justierelementes 7 aus dem Montageelement 4 die obere Öffnung des Montageelementes 4 mit einem Verschlussstopfen 25 - bevorzugt oberflächenbündig - verschlossen wird. Dieser Verschlussstopfen 25 ist in der Fig. 5 strich-punktiert angedeutet worden.

Gemäß sehr empfohlener Ausführungsform und im Ausführungsbeispiel sind die Montageelemente 4 zusätzlich als Transportanker zur Fixierung der Fertigbetonplatte 2 an einer Transportvorrichtung T ausgebildet. In Fig. 1 ist diese Ausbildung der Montageelemente 4 als Transportanker dargestellt. Eine Fertigbetonplatte 2 ist hier über die Montageelemente 4 an die als Kran ausgebildete Transportvorrichtung T angeschlossen. Für diese Fixierung weisen bevorzugt und im Ausführungsbeispiel die Montageelemente 4 jeweils eine Fixierungseinrichtung in Form eines Fixierungs-Innengewindes 23 auf. Über dieses Fixierungs-Innengewinde 23 wird die Fertigbetonplatte 2 an der Transportvorrichtung T fixiert.

Die Fig. 6 zeigt Formschlussverbindungen zwischen den Stirn-Seitenwänden 9 zweier aneinander angeschlossener Fertigbetonplatten 2. Dabei ist in der Fig. 6a) eine formschlüssige Verbindung der Stirn-Seitenfläche 9 zweier benachbarter Fertigbetonplatten 2 über ein Nutelement 10 und ein darin eingreifendes Federelement 11 dargestellt. Der Fugenraum 14 zwischen den beiden Fertigbetonplatten 2 bzw. zwischen den beiden Formschlusselementen ist von einer Fugenvergussmasse 24 ausgefüllt. Dabei handelt es sich zweckmäßigerweise um ein Mehrkomponentensystem auf Basis eine Polysulfids.

Die Fig. 6b) zeigt eine weitere Verbindung zweier Stirn-Seitenflächen 9 wobei an jeder Stirn-Seitenfläche 9 ein Nutelement 10 in Form einer Ausnehmung ausgebildet ist. Beide gegenüberliegende Nutelemente 10 sind bevorzugt zusammen mit dem gesamten Fugenraum 14 durch die Fugenvergussmasse 24 ausgefüllt. Diese letztgenannte Ausführungsform hat sich im Rahmen der Erfindung besonders bewährt. Hier können einerseits Verkantungen der aneinander angeschlossenen Betonplatten 2 vermieden werden und andererseits zeichnet sich die Verbindung durch eine effektive Querkraftübertragung bei mechanischen Beanspruchungen aus. - Schließlich zeigt Fig. 6c) eine Formschlussverbindung zwischen den Stirn-Seitenflächen 9 zweier benachbarter Betonplatten 2 über eine Dübelkammer-Verbindung. Dabei greift ein Dübelelement 12 in eine Dübelkammer 13 ein und der Fugenraum bzw. die Dübelkammer 13 ist auch hier mit einer Fugenvergussmasse 24 ausgefüllt bzw. verpresst.

## Patentansprüche

1. Verfahren zur Herstellung einer Verkehrsfläche bzw. Straßenverkehrsfläche (1), insbesondere im Zuge der Instandsetzung bzw. Ertüchtigung einer bereits bestehenden Verkehrsfläche (Bestandsfahrbahn), wobei zumindest eine Fertigbetonplatte (2) auf einem Montageuntergrund (3) aufgebracht wird, wobei in die Fertigbetonplatte (2) eine Mehrzahl von Montageelementen (4) einbetoniert ist, wobei die Montageelemente (4) jeweils einerseits zumindest einen die Fertigbetonplatte (2) durchsetzenden Einfüllkanal (5) zum Einfüllen bzw. Einpressen eines Verpressmaterials (6) aufweisen und jeweils andererseits zumindest ein Justierelement (7) zur Höhenjustierung der Fertigbetonplatte (2) aufweisen,
wobei nach dem Aufbringen der Fertigbetonplatte (2) auf dem Montageuntergrund (3) mit den Justierelementen (7) die Höhenjustierung durchgeführt wird, indem der vertikale Abstand a der Fertigbetonplatte (2) zu dem Montageuntergrund (3) jeweils eingestellt wird,
wobei Verpressmaterial (6) durch die Einfüllkanäle (5) in den Zwischenraum (8) zwischen der Fertigbetonplatte (2) und dem Montageuntergrund (3) eingepresst wird,
**dadurch gekennzeichnet, dass** für die Verteilung des Verpressmaterials (6) in der montageuntergrundseitigen Unterseite (15) einer Fertigbetonplatte (2) zumindest ein Verpressmaterial-Kanal (16) vorhanden ist und vorzugsweise zumindest zwei Verpressmaterial-Kanäle (16) vorgesehen sind und wobei als Verpressmaterial (6) ein Gemisch aus zumindest zwei Komponenten eingesetzt wird, wobei eine Komponente ein organisches Polymer und eine Komponente eine anorganische Siliciumverbindung ist.

2. Verfahren nach Anspruch 1, wobei das Verpressmaterial (6) mindestens 50 Gew.-%, insbesondere mindestens 60 Gew.-% der beiden Komponenten aufweist.

3. Verfahren nach einem der Ansprüche 1 oder 2, wobei das organische Polymer ein Polyisocyanat ist.

4. Verfahren nach einem der Ansprüche 1 bis 3, wobei die anorganische Siliciumverbindung zumindest ein Alkalisilikat, insbesondere zumindest ein Wasserglas ist.

5. Verfahren nach einem der Ansprüche 1 bis 4, wobei das Gemisch als flüssige Harzmischung durch die Einfüllkanäle (5) in den Zwischenraum (8) eingepresst wird und in dem Zwischenraum (8) ohne Aufschäumen aushärtet.

6. Verfahren nach einem der Ansprüche 1 bis 5, wobei ein Montageelement (4) als Transportanker zur Fixierung der Fertigbetonplatte (2) an einer Transportvorrichtung ausgebildet ist.

7. Verfahren nach einem der Ansprüche 1 bis 6, wobei das Justierelement (7) des Montageelementes (4) die Fertigbetonplatte (2) durchsetzt bzw. vollständig durchsetzt und wobei das Justierelement (7) den Einfüllkanal (5) für das Verpressmaterial (6) aufweist.

8. Verfahren nach einem der Ansprüche 1 bis 7, wobei das Justierelement (7) nach der Höhenjustierung und nach dem Einpressen und Aushärten des Verpressmaterials (6) aus der Fertigbetonplatte (2) entfernt wird und vorzugsweise wiederverwendet wird.

9. Verfahren nach einem der Ansprüche 1 bis 8, wobei eine Fertigbetonplatte (2) an zumindest zwei gegenüberliegenden Seitenflächen (9) bogenförmig ausgebildet ist und wobei vorzugsweise zwei Betonplatten (2) mit ihren bogenförmigen Seitenflächen (9) - bogenförmige Seitenfläche (9) an bogenförmige Seitenfläche (9) - formschlüssig aneinander angeschlossen werden.

10. Verfahren nach einem der Ansprüche 1 bis 9, wobei zumindest eine Seitenfläche (9), vorzugsweise zwei gegenüberliegende Seitenflächen (9) einer Betonplatte (2) jeweils zumindest ein Formschlusselement, bevorzugt jeweils eine Mehrzahl von Formschlusselementen zur formschlüssigen Verbindung mit einer benachbarten Betonplatte (2) aufweist/aufweisen und wobei vorzugsweise die Formschlusselemente als Nutelemente (10) und/oder als Federelemente (11) und/oder als Dübelelemente (12) und/oder als Dübelkammern (13) ausgebildet sind.

11. Verfahren nach einem der Ansprüche 1 bis 10, wobei der Fugenraum (14) zwischen zwei Betonplatten (2) mit einer Fugenvergussmasse verfüllt wird, wobei es sich bei der Fugenvergussmasse vorzugsweise um ein Mehrkomponentensystem, insbesondere um ein Zweikomponentensystem handelt.

12. Verfahren nach einem der Ansprüche 1 bis 11, wobei ein Verpressmaterial-Kanal (16) senkrecht bzw. im Wesentlichen senkrecht zu einer Seitenfläche (9) der Betonplatte (2) verläuft.

13. Verfahren nach Anspruch 12, wobei sich ein Verpressmaterial(-Kanal) (16) von einer Seitenfläche (9) der Betonplatte (2) zur gegenüberliegenden Seitenfläche (9) der Betonplatte (2) erstreckt.

14. Verfahren nach einem der Ansprüche 12 oder 13, wobei ein Verpressmaterial-Kanal (16) eine Tiefe t von 2 bis 20 mm, vorzugsweise von 3 bis 10 mm aufweist und wobei zweckmäßigerweise ein Verpressmaterial-Kanal (16) eine Breite b von 20 bis 100 mm, insbesondere von 30 bis 70 mm aufweist.

15. Verfahren nach einem der Ansprüche 1 bis 14, wobei der Innendurchmesser d der Einfüllkanäle (5) der Montagelemente (4) bzw. der Justierelemente (7) 10 bis 100 mm, vorzugsweise 20 bis 80 mm und insbesondere 25 bis 70 mm beträgt.

16. Verfahren nach einem der Ansprüche 1 bis 15, wobei ein Zentral-Einfüllkanal (17) zum Einfüllen bzw. Einpressen des Verpressmaterials (6) in einem zentralmittigen Flächenabschnitt A der Betonplatte (2) angeordnet ist, wobei die Fläche des zentralmittigen Flächenabschnitts A 2 bis 10 %, vorzugsweise 2 bis 5 % der Oberfläche der Betonplatte (2) beträgt.

17. Verfahren nach einem der Ansprüche 1 bis 15, wobei eine Fertigbetonplatte (2) mit zumindest drei, vorzugsweise mit zumindest vier Montageelementen (4) eingesetzt wird, wobei jedes Montageelement (4) zweckmäßigerweise jeweils in einem einer Ecke der in der Draufsicht viereckigen Fertigbetonplatte (2) zugeordneten Flächenviertel V angeordnet ist.

18. Verkehrsfläche, vorzugsweise Straßenverkehrsfläche, hergestellt mit einem Verfahren nach einem der Ansprüche 1 bis 17, - wobei zumindest eine Fertigbetonplatte (2) vorgesehen ist, die unter Zwischenschaltung einer Schicht eines Verpressmaterials (6) auf einem Montageuntergrund (3) aufgebracht ist, wobei die Fertigbetonplatte (2) mit einer Mehrzahl von einbetonierten Montageelementen (4) ausgestattet ist, wobei die Montageelemente (4) jeweils einerseits zumindest einen die Fertigbetonplatte (2) durchsetzenden Einfüllkanal (5) für das Verpressmaterial (6) aufweisen und jeweils andererseits zumindest ein Justierelement (7) zur Höhenjustierung der Fertigbetonplatte (2) aufweisen, **dadurch gekennzeichnet, dass** für die Verteilung des Verpressmaterials (6) in der montageuntergrundseitigen Unterseite (15) der Fertigbetonplatte (2) zumindest ein Verpressmaterial-Kanal (16) vorhanden ist und vorzugsweise zumindest zwei Verpressmaterial-Kanäle (16) vorgesehen sind und wobei das Verpressmaterial ein Gemisch aus zumindest zwei Komponenten aufweist, wobei eine Komponente ein organisches Polymer und eine Komponente eine anorganische Siliciumverbindung ist.

19. Fertigbetonplatte, zur Durchführung des Verfahrens nach einem der Ansprüche 1 bis 17 und/oder für die Verkehrsfläche nach Anspruch 18, wobei die Fertigbetonplatte (2) mit einer Mehrzahl von einbetonierten Montageelementen (4) ausgestattet ist, wobei die Montageelemente (4) jeweils zumindest eine die Fertigbetonplatte (2) durchsetzenden Einfüllkanal (5) für ein Verpressmaterial (6) aufweisen und zumindest ein Justierelement (7) zur Höhenjustierung der Fertigbetonplatte (2) aufweisen, wobei an zumindest einer Seitenfläche (9) - vorzugsweise an zumindest einer Stirnfläche - der Fertigbetonplatte (2) zumindest ein Formschlusselement, zweckmäßigerweise eine Mehrzahl von Formschlusselementen für die Verbindung mit einer weiteren Fertigbetonplatte (2) vorgesehen ist, **dadurch gekennzeichnet, dass** für die Verteilung des Verpressmaterials (6) in der montageuntergrundseitigen Unterseite (15) der Fertigbetonplatte (2) zumindest ein Verpressmaterial-Kanal (16) vorhanden ist und vorzugsweise zumindest zwei Verpressmaterial-Kanäle (16) vorgesehen sind.

20. Fertigbetonplatte nach Anspruch 19, wobei das Justierelement (7) eines Montageelementes (4) den Einfüllkanal (5) aufweist und wobei das Justierelement (7) - vorzugsweise nach der Höhenjustierung und nach dem Einpressen und Aushärten des Verpressmaterials (6) - von dem Montageelement (4) bzw. aus der Fertigbetonplatte (2) entfernbar ist.

## Claims

1. A method for producing a traffic area or road traffic area (1), particularly in the course of restoring or retrofitting an already existing traffic area (existing roadway), wherein at least one precast concrete slab (2) is deposited on an installation substructure (3), wherein a plurality of installation elements (4) are encased in the precast concrete slab (2), wherein the installation elements (4) respectively have on the one hand at least one filling channel (5), which extends through the precast concrete slab (2) and serves for filling or pressing in a grouting material (6), and on the other hand at least one adjusting element (7) for the height adjustment of the precast concrete slab (2),
wherein the height adjustment is carried out with the adjusting elements (7) after depositing the precast concrete slab (2) on the installation substructure (3) by respectively adjusting the vertical distance a of the precast concrete slab (2) from the installation substructure (3), and
wherein grouting material (6) is pressed into the intermediate space (8) between the precast concrete slab (2) and the installation substructure (3) through the filling channels (5),
**characterized in that** at least one grouting material channel (16) and preferably at least two grouting material channels (16) for distributing the grouting material (6) are provided in the underside (15) of a precast concrete slab (2) facing the installation substructure,
wherein a mixture of at least two components is used as grouting material (6), and wherein one component is an organic polymer and one component is an inorganic silicon compound.

2. The method according to claim 1, wherein the grouting material (6) contains at least 50 wt.-%, particularly at least 60 wt.-%, of the two components.

3. The method according to one of claims 1 or 2, wherein the inorganic polymer is a polyisocyanate.

4. The method according to one of claims 1 to 3, wherein the inorganic silicon compound is at least one alkali silicate, particularly a water glass.

5. The method according to one of claims 1 to 4, wherein the mixture is pressed into the intermediate space (8) through the filling channels (5) in the form of a liquid resin mixture and cures in the intermediate space (8) without foaming.

6. The method according to one of claims 1 to 5, wherein an installation element (4) is designed in the form of a transport anchor for fixing the precast concrete slab (2) on a transport device.

7. The method according to one of claims 1 to 6, wherein the adjusting element (7) of the installation element (4) respectively extends through or completely through the precast concrete slab (2), and wherein the adjusting element (7) has the filling channel (5) for the grouting material (6).

8. The method according to one of claims 1 to 7, wherein the adjusting element (7) is removed from the precast concrete slab (2) and preferably reused after the height adjustment and after pressing in and curing the grouting material (6).

9. The method according to one of claims 1 to 8, wherein a precast concrete slab (2) is on at least two opposite lateral surfaces (9) designed in an arc-shaped manner, and wherein two concrete slabs (2) preferably are connected to one another in a form-fitting manner with their arc-shaped lateral surfaces (9) - arc-shaped lateral surface (9) on arc-shaped lateral surface (9).

10. The method according to one of claims 1 to 9, wherein at least one lateral surface (9) of a concrete slab (2), preferably two opposite lateral surfaces (9) of a concrete slab, respectively has/have at least one form-fit element, preferably a plurality of form-fit elements, for producing a form-fitting connection with an adjacent concrete slab (2), and wherein the form-fit elements preferably are designed in the form of groove elements (10) and/or tongue elements (11) and/or dowel elements (12) and/or dowel chambers (13).

11. The method according to one of claims 1 to 10, wherein the joint gap (14) between two concrete slabs (2) is filled with a joint sealing compound, and wherein the joint sealing compound preferably is a multi-component system, particularly a two-component system.

12. The method according to one of claims 1 to 11, wherein a grouting material channel (16) respectively extends perpendicular or essentially perpendicular to a lateral surface (9) of the concrete slab (2).

13. The method according to claim 12, wherein a grouting material (channel) (16) extends from one lateral surface (9) of the concrete slab (2) to the opposite lateral surface (9) of the concrete slab (2).

14. The method according to one of claims 12 or 13, wherein a grouting material channel (16) has a depth t of 2 to 20 millimeter, preferably 3 to 10 mm, and wherein a grouting material channel (16) advantageously has a width b of 20 to 100 mm, particularly 30 to 70 mm.

15. The method according to one of claims 1 to 14, wherein the inside diameter d of the filling channels (5) of the installation elements (4) or the adjusting elements (7) amounts to 10 to 100 mm, preferably 20 to 80 mm, particularly 25 to 70 mm.

16. The method according to one of claims 1 to 15, wherein a central filling channel (17) for respectively filling or pressing in the grouting material (6) is arranged in a central surface section A of the concrete slab (2), and wherein the surface area of the central surface section A amounts to 2 to 10%, preferably 2 to 5%, of the surface area of the concrete slab (2).

17. The method according to one of claims 1 to 15, wherein a precast concrete slab (2) with at least three installation elements (4), preferably with at least four installation elements, is used, and wherein each installation element (4) advantageously is arranged in a surface area quarter V assigned to a respective corner of the precast concrete slab (2), which in a top view has a quadrangular shape.

18. A traffic area, preferably a road traffic area, produced with a method according to one of claims 1 to 17, wherein at least one precast concrete slab (2) is provided and deposited on an installation substructure (3) with interposition of a layer of a grouting material (6), wherein the precast concrete slab (2) is equipped with a plurality of encased installation elements (4), wherein the installation elements (4) respectively have on the one hand at least one filling channel (5) for the grouting material (6), which extends through the precast concrete slab (2), and on the other hand at least one adjusting element (7) for the height adjustment of the precast concrete slab (2),
**characterized in that** at least one grouting material channel (16) and preferably at least two grouting material channels (16) for distributing the grouting material (6) are provided in the underside (15) of the precast concrete slab (2) facing the installation substructure, wherein the grouting material contains a mixture of at least two components, and wherein one component is an organic polymer and one component is an inorganic silicon compound.

19. A precast concrete slab for carrying out the method according to one of claims 1 to 17 and/or for the traffic area according to claim 18, wherein the precast concrete slab (2) is equipped with a plurality of encased installation elements (4), wherein the installation elements (4) respectively have at least one filling channel (5) for a grouting material (6), which extends through the precast concrete slab (2), and at least one adjusting element (7) for the height adjustment of the precast concrete slab (2), and wherein at least one form-fit element, preferably a plurality of form-fit elements, is provided on at least one lateral surface (9) - preferably on at least one end face - of the precast concrete slab (2) for producing a connection with another precast concrete slab (2),
**characterized in that** at least one grouting material channel (16) and preferably at least two grouting material channels (16) for distributing the grouting material (6) are provided in the underside (15) of the precast concrete slab (2) facing the installation substructure.

20. The precast concrete slab according to claim 19, wherein the adjusting element (7) of an installation element (4) has the filling channel (5), and wherein the adjusting element (7) can be removed from the installation element (4) or from the precast concrete slab (2) - preferably after the height adjustment and after pressing in and curing the grouting material (6) .

## Revendications

1. Procédé, destiné à réaliser une aire de circulation ou une surface de circulation routière (1), notamment en cours de réparation ou de renforcement d'une aire de circulation déjà existante (voie de circulation installée), lors duquel on applique sur un fond de montage (3) au moins une dalle de béton préfabriquée (2), dans la dalle de béton préfabriquée (2) étant scellée dans le béton une multiplicité d'éléments de montage (4), les éléments de montage (4) comportant chacun d'une part au moins un canal de remplissage (5) traversant la dalle de béton préfabriquée (2), pour le remplissage ou l'injection d'une matière d'injection (6) et comportant chacun d'autre part au moins un élément d'ajustage (7) pour l'ajustage en hauteur de la dalle de béton préfabriquée (2),
lors duquel, après l'application de la dalle de béton préfabriquée (2) sur le fond de montage (3), l'ajustage en hauteur est réalisé à l'aide des éléments d'ajustage (7) par un réglage respectif de l'écart a de la dalle de béton préfabriquée (2) par rapport au fond de montage (3),
lors duquel, la matière d'injection (6) est injectée dans les canaux de remplissage (5), dans l'interstice (8) entre la dalle de béton préfabriquée (2) et le fond de montage (3),
**caractérisé en ce que** pour la répartition de la matière d'injection (6) dans la face inférieure (15) du côté fond de montage d'une dalle de béton préfabriquée (2) est présent au moins un canal à matière d'injection (16) et sont prévus de préférence au moins deux canaux à matière d'injection (16),
et en tant que matière d'injection (6) étant mis en œuvre un mélange d'au moins deux composants, un composant étant un polymère organique et un composant étant un composé de silicium inorganique.

2. Procédé selon la revendication 1, la matière d'injection (6) comportant au moins 50 % en poids, notamment au moins 60 % en poids des deux composants.

3. Procédé selon l'une quelconque des revendications 1 ou 2, le polymère organique étant un polyisocyanate.

4. Procédé selon l'une quelconque des revendications 1 à 3, le composé de silicium inorganique étant au moins un silicate alcalin, notamment au moins un verre soluble.

5. Procédé selon l'une quelconque des revendications 1 à 4, lors duquel le mélange est injecté dans l'interstice (8) sous la forme d'un mélange résineux liquide à travers les canaux de remplissage (5) et se solidifie dans l'interstice (8) sans moussage.

6. Procédé selon l'une quelconque des revendications 1 à 5, un élément de montage (4) étant conçu sous la forme d'un insert de levage, destiné à fixer la dalle de béton préfabriquée (2) sur un dispositif de transport.

7. Procédé selon l'une quelconque des revendications 1 à 6, l'élément d'ajustage (7) de l'élément de montage (4) traversant ou traversant complètement la dalle de béton préfabriquée (2) et l'élément d'ajustage (7) comportant le canal de remplissage (5) pour la matière d'injection (6).

8. Procédé selon l'une quelconque des revendications 1 à 7, lors duquel, après l'ajustage en hauteur et après l'injection et la solidification de la matière d'injection (6), l'on retire l'élément d'ajustage (7) hors de la dalle de béton préfabriquée (2) et on le réutilise de préférence.

9. Procédé selon l'une quelconque des revendications 1 à 8, une dalle de béton préfabriquée (2) étant conçue en forme d'arc sur au moins deux surfaces latérales (9) opposées et lors duquel l'on raccorde de préférence l'une à l'autre par complémentarité de forme deux dalles de béton (2) par leurs surfaces latérales (9) en forme d'arc - surface latérale (9) en forme d'arc contre surface latérale (9) en forme d'arc -.

10. Procédé selon l'une quelconque des revendications 1 à 9, au moins un surface latérale (9), de préférence deux surfaces latérales (9) opposées d'une dalle de béton (2) comportant chacune au moins un élément à forme complémentaire, de préférence comportant chacune une multiplicité d'éléments à forme complémentaire, pour l'assemblage par complémentarité de forme avec une dalle de béton (2) voisine et de préférence, les éléments à forme complémentaire étant conçus sous la forme d'éléments rainurés (10) et/ou d'éléments à ressort (11) et/ou d'éléments à cheville (12) et/ou d'éléments à compartiment (13).

11. Procédé selon l'une quelconque des revendications 1 à 10, lors duquel l'on remplit l'espace de joint (14) entre deux dalles de béton (2) d'une masse de jointoyage, la masse de jointoyage étant de préférence un système multicomposants, notamment un système bicomposants.

12. Procédé selon l'une quelconque des revendications 1 à 11, un canal de matière d'injection (16) s'écoulant à la perpendiculaire, ou sensiblement à la perpendiculaire d'une surface latérale (9) de la dalle de béton (2).

13. Procédé selon la revendication 12, une (un canal de) matière d'injection (16) s'étendant d'une surface latérale (9) de la dalle de béton (2) vers la surface latérale (9) opposée de la dalle de béton (2).

14. Procédé selon l'une quelconque des revendications 12 ou 13, un canal de matière d'injection (16) présentant une profondeur t de 2 à 20 mm, de préférence de 3 à 10 mm et opportunément, un canal de matière d'injection (16) présentant une largeur b de 20 à 100 mm, notamment de 30 à 70 mm.

15. Procédé selon l'une quelconque des revendications 1 à 14, le diamètre intérieur d des canaux de remplissage (5) des éléments de montage (4) ou des éléments d'ajustage (7) étant de 10 à 100 mm, de préférence de 20 à 80 mm et notamment de 25 à 70 mm.

16. Procédé selon l'une quelconque des revendications 1 à 15, un canal de remplissage (17) central, destiné au remplissage ou à l'injection de la matière d'injection (6) étant placé dans une portion de surface A centrale, de la dalle de béton (2), la surface de la portion de surface A centrale s'élevant à de 2 à 10 %, de préférence à de 2 à 5 % de la surface de la dalle de béton (2).

17. Procédé selon l'une quelconque des revendications 1 à 15, lors duquel l'on met en œuvre une dalle de béton préfabriquée (2) pourvue d'au moins trois, de préférence d'au moins quatre éléments de montage (4), chaque élément de montage (4) étant opportunément placé chacun dans un quart V de surface associé à un angle de la dalle de béton préfabriquée (2) carrée, vue en élévation.

18. Aire de circulation,de préférence surface de circulation routière, réalisée à l'aide d'un procédé selon l'une quelconque des revendications 1 à 17, au moins une dalle de béton préfabriquée (2) étant prévue, qui est appliquée sous interposition d'une couche d'une matière d'injection (6) sur un fond de montage (3), la dalle de béton préfabriquée (2) étant équipée d'une multiplicité d'éléments de montage (4) scellés dans le béton, les éléments de montage (4) comportant d'une part chacun au moins un canal de remplissage (5) pour la matière d'injection (6), traversant la dalle de béton préfabriquée (2) et d'autre part chacun au moins un élément d'ajustage (7) pour l'ajustage en hauteur de la dalle de béton préfabriquée (2),
**caractérisée en ce que** pour la répartition de la matière d'injection (6) dans la face inférieure (15) du côté fond de montage d'une dalle de béton préfabriquée (2) étant présent au moins un canal de matière d'injection (16) et de préférence, étant prévus au moins deux canaux de matière d'injection (16) et la matière d'injection étant un mélange d'au moins deux composants, un composant étant un polymère organique et un composant étant un composé de silicium inorganique.

19. Dalle de béton préfabriquée, destinée à réaliser le procédé selon l'une quelconque des revendications 1 à 17 et/ou l'aire de circulation selon la 18, la dalle de béton préfabriquée (2) étant équipée d'une multiplicité d'éléments de montage (4) scellés dans le béton, les éléments de montage (4) comportant chacun d'une part au moins un canal de remplissage (5) traversant la dalle de béton préfabriquée (2), pour le remplissage ou l'injection d'une matière d'injection (6) et comportant chacun d'autre part au moins un élément d'ajustage (7) pour l'ajustage en hauteur de la dalle de béton préfabriquée (2), sur au moins une surface latérale (9) - de préférence sur au moins une surface frontale - de la dalle de béton préfabriquée (2) étant prévu au moins un élément à forme complémentaire, opportunément étant prévue une multiplicité d'éléments à forme complémentaire, pour l'assemblage avec une autre dalle de béton préfabriquée (2),
**caractérisé en ce que** pour la répartition de la matière d'injection (6) dans la face inférieure (15) du côté fond de montage de la dalle de béton préfabriquée (2) étant présent au moins un canal de matière d'injection (16) et étant prévus de préférence aux moins deux canaux à matière d'injection (16).

20. Dalle de béton préfabriquée selon la revendication 19, l'élément d'ajustage (7) d'un élément de montage (4) comportant un canal de remplissage (5) et l'élément d'ajustage (7) étant susceptible d'être retiré (de préférence après l'ajustage en hauteur et après l'injection et la solidification de la matière d'injection (6) de l'élément de montage (4) ou hors de la dalle de béton préfabriquée (2).
